# FASCICULE DE BREVET EUROPEEN

(11) **EP 0 154 777 B1**
(45) Date de publication et mention de la délivrance du brevet: **09.03.1988**
(21) Numéro de dépôt: 85100608.0
(22) Date de dépôt: 22.01.1985
(51) Int. Cl.: E01B 31/12

(54) **Dispositif de reprofilage en voie du champignon d'au moins un rail d'une voie ferrée**
Schienenkopf-Wiederprofilierungsmaschine auf der Strecke für mindestens eine Schiene einer Eisenbahn
Device for the on-track rectification of the rail head of at least one rail of a railroad track

(30) Priorité: 06.02.1984 CH 547/84
(43) Date de publication de la demande: 18.09.1985
(73) Titulaire: SPENO INTERNATIONAL S.A., CH-1211 Genève 21 (CH)
(72) Inventeur: Panetti, Romolo, CH-1202 Geneve (CH)
(74) Mandataire: Micheli, Michel-Pierre

(56) Documents cités:
- CH-A- 626 673
- DE-A- 2 612 174

## Description

La présente invention a pour objet un dispositif de reprofilage et/ou de rectification en voie de la surface du champignon d'au moins un rail d'une voie ferrée.

On connaît du brevet CH-A-626 673, selon la préambule de la revendication 1, un dispositif de meulage pour le reprofilage d'un rail d'une voie ferrée comportant une unité de meulage, tractée le long de la voie ferrée, munie d'un moteur entraînant une meule en rotation. Ce moteur et cette meule sont montés à l'aide d'un vérin à double effet, permettant de déplacer l'unité de meulage en hauteur, sur un support fixé sur un chariot. Cette fixation, comprenant des boulons et les lumières en arcs de cercle permet de déplacer manuellement ce support angulairement par rapport au chariot.

Sous l'effet des fortes charges et surtout des surcharges dynamiques, une usure ondulatoire se forme progressivement sur la surface du champignon du rail de même qu'une détérioration importante du profil de ce champignon, des bavures plus ou moins importantes peuvent se former.

Pour permettre une utilisation de plus longue durée des rails on procède au reprofilage des rails notamment à leur recitification; opération qui a pour but de redonner au rail les profils transversaux et longitudinaux désirés.

Le reprofilage et la rectification des rails d'une voie de chemin de fer appelle de fréquents changements des outils de travail quelle que soit la nature de ceux-ci. Les outils en forme de fraises, ou de rabots, couteaux, burins sont soumis à des sollicitations et usures extrêmement élevées. Ils se rompent fréquemment. Les outils en forme de sabots abrasifs sons appliqués sur les rails avec une pression très élevée, ils subissent ainsi également des sollicitations pouvant amener leur rupture. D'autre part ils se déforment s'adaptant rapidement au profil de la surface à reprofiler au détriment du profil désiré.

Les meules rotatives enfin sont souvent sollicitées d'une manière intensive du fait des puissances utilisées pour les faire tourner et de leur haute pression d'appui en vue d'un rendement maximum. Elles s'usent d'autre part très rapidement. D'où dans tous les cas la nécessité de changer relativement fréquemment les outils de reprofilage.

On notera encore le besoin qu'il y a de remplacer en cours de travail un outil d'une forme ou d'un type particulier par un outil d'une autre forme ou d'un autre type en fonction de la nature du travail à effectuer.

C'est le cas en particulier avec les outils en forme de burins, couteaux ou avec les fraises qui ne peuvent traiter en seule fois tout le profil du champignon du rail et qu'il faut remplacer par des couteaux ou des fraises munis d'un tranchant présentant une form différente.

Ces mêmes outils ne permettent du reste qu'un travail grossier de reprofilage et demandent à être remplacés par des outils d'un autre type, sabots abrasifs ou meules rotatives pour le travail de finition.

Pour les meules rotatives, on relèvera l'intérêt qu'il y a à pouvoir utiliser des meules relativement dures dont l'usure est assez lente. Mais elles ne permettent alors, elles aussi, qu'un travail de dégrossissage et il est souhaitable de les remplacer par des meules plus tendres pour le travail de finition. Ces mêmes meules rotatives, plus particulièrement les meules lapidaires sont d'un diamètre tel qu'elles se prêtent mal au travail de reprofilage dans les aiguillages ou les passages à niveaux. Il est alors nécessaire de les remplacer par des meules lapidaires d'un plus petit diamètre ou par des meules périphériques.

Toutes ces raisons entraînent la nécessité de changements fréquents des outils de travail. Mais de tels changements sont pratiquement impossibles en voie, quand bien même. ils seraient autorisés au mépris des prescriptions de sécurité. Les différents systèmes de fixation rapide des outils de reprofilage qui ont été proposés ne changent rien à cet état des choses et l'on en arrive fréquemment à renoncer à un travail de finition qui serait pourtant souhaitable ou alors à interrompre le travail, sans profiter entièrement des intervalles déjà trop courts, disponibles entre les circulations de trains pour rentrer changer en gare les outils de reprofilage ou enfin à changer prématurément des outils de reprofilage présentant une certaine usure pour ne pas être obligé d'interrompre le travail en cours d'intervalles.

La présente invention a pour but de remédier à ces inconvénients. L'invention consiste en un dispositif de reprofilage en voie d'au moins un rail d'une voie ferrée qui se distingue par les caractéristiques énumérées à la revendication 1.

L'invention permet de remplacer rapidement voire automatiquement un outil de reprofilage par un autre identique ou de forme ou de types différents. Elle permet de faire toujours travailler l'outil le plus adapté au travail à exécuter ceci au profit de la qualité du travail. Elle permet de le faire sans perte de temps et au moment voulu, en exploitant au mieux les intervalles disponibles, ceci au profit du rendement.

Le dessin annexé illustre schématiquement et à titre d'exemples plusieurs formes d'exécution et variantes du dispositif de reprofilage du champignon d'au moins un rail d'une voie ferrée selon l'invention.

La figure 1 est une élévation de côté d'une première forme d'exécution du dispositif de reprofilage monté sur un chariot relié à un véhicule ferroviaire.

La figure 2 est une vue de dessus du dispositif de reprofilage et du chariot illustrés à la figure 1.

La figure 3 est une élévation partielle en bout du dispositif illustré à la figure 1.

La figure 4 est une section partielle suivant la ligne A-A de la figure 1.

La figure 5 illustre à plus grande échelle un dispositif de blocage de la position angulaire des unités de reprofilage illustrées aux figures 1 à 4.

La figure 6 illustre en élévation de côté une seconde forme d'exécution du dispositif de reprofilage monté sur un chariot devant être relié à un véhicule ferroviaire.

La figure 7 est une coupe partielle suivant la ligne B-B- de la figure 6.

La figure 8 illustre en coupe partielle, perpendiculairement à l'arbre moteur, une variante à quatre outils de reprofilage de même nature.

La figure 9 est une coupe partielle de la variante illustrée à la figure 8 suivant la ligne C-C de cette figure.

La figure 10 illustre en coupe partielle une autre variante du dispositif de reprofilage comprenant quatre outils de natures différentes.

La figure 11 est une vue en élévation de côté d'une troisième forme d'exécution du dispositif de reprofilage relié directement à un véhicule ferroviaire.

La figure 12 est une vue en coupe partielle d'une quatrième forme d'exécution du dispositf de reprofilage.

La figure 13 est une vue de D du dispositif de reprofilage illustré à la figure 12.

La figure 14 est une vue en coupe partielle d'une cinquième forme d'exécution du dispositif de reprofilage comportant une meule périphérique et une meule lapidaire.

La figure 15 est une coupe suivant la ligne G-G de la figure 14.

Pour permettre de pallier les inconvénients cités dans l'introduction et de réaliser les buts que la titulaire s'est fixés, le dispositif de reprofilage selon la présente invention comporte au moins une unité de reprofilage tractée le long de la voie par un véhicule ferroviaire. Des moyens permettent de déplacer cette unité de reprofilage en hauteur par rapport au véhicule ainsi que d'appliquer au moins un outil de l'unité contre le rail avec une pression déterminée ou contre un organe de butée fixe ou réglable.

Chaque unité de reprofilage comporte un support déplaçable angulairement comportant une pluralité d'outils de reprofilage, formant un groupe d'outils, dont les faces ou arêtes de travail sont situées dans des plans différents. Par un déplacement angulaire du support par rapport au véhicule ferroviaire, chaque outil d'un même groupe d'outils peut être amené dans sa position de travail, lui permettant d'entrer en contact avec le rail pour le reprofiler, les autres outils de ce même groupe étant alors en position d'attente, ne pouvant pas coopérer avec le rail. Enfin, le dispositif de reprofilage selon l'invention comporte un dispositif de positionnement permettant de positionner le support de manière à amener en position de travail l'outil désiré, et un dispositif de blocage permettant de fixer le support dans la position désirée.

Ainsi, chaque unité de reprofilage comporte plusieurs outils formant un groupe et pouvant être amenés par un déplacement angulaire du support successivement en position de travail, le déplacement du support pouvant être motorisé, et surtout sans devoir procéder à un changement d' outil. Les outils d'un même groupe peuvent être tous semblables s'il s'agit d'effectuer un même travail pendant une longue durée. Ces outils peuvent également être différents, adaptés chacun à un travail spécifique. C'est ainsi que dans un même groupe d'outils on peut avoir des meules lapidaires de diamètres différents, de granulométrie et de dureté différentes, des meules lapidaires et des meules périphériques indifféremment.

En déplaçant angulairement le support du groupe d'outils d'une unité de reprofilage d'un ou plusieurs pas, on remplace un outil par un autre, ce qui permet d'atteindre les buts que la titulaire s'était fixés.

La première forme d'exécution du dispositif de reprofilage illustrée aux figures 1 à 5 comporte un chariot de guidage 1, formé par un longeron 2 et des traverses 3, présentant des roues à boudins 4 roulant sur les rails 5,5' d'une voie ferrée. Ce chariot de guidage 1 est relié à un véhicule ferroviaire 6 d'une part par des vérins 7,8 pour permettre son relevage pour la marche haut le pied, et d'autre part par un timon 9 pour son entraînement le long de la voie.

Dans l'exemple illustré, ce chariot 1 présente des cadres 10 portés par chacune des extrémités des traverses 3, soit au total quatre cadres sur chacun desquels est montée une unité de reprofilage par l'intermédiaire de moyens permettant d'appliquer contre le rail les outils de l'unité, avec une force déterminée.

Chaque unité de reprofilage comporte un moteur éléctrique dont les deux extrémités de l'arbre moteur 11 sortent du carter 12 et sont adaptées à recevoir un outil de reprofilage, ici une meule. Dans l'exemple illustré l'une des meules lapidaires 13 présente un plus petit diamètre que l'autre 14 pour permettre un reprofilage des aiguillages et des passages à niveaux, la meule 14 étant utilisée pour le reprofilage de la surface du champignon du rail 5 en pleine voie. Dans cette exécution, le carter 12 du moteur constitue un support angulairement déplaçable portant un groupe de deux outils 13, 14. Ce support formé par le carter 12 du monteur d'entraînement des meules 13, 14 en rotation comporte un flasque en forme de disque 15, situé dans un plan parallèle à l'arbre 11 du moteur, tourillonné dans un bloc 16 monté sur le cadre 10.

Comme on le voit à la figure 5, ce flasque 15 comporte sur sa périphérie quatre entailles a,b,c,d coopérant successivement avec un doigt de blocage 17 soumis à l'action d'un ressort 18 et pouvant être actionné manuellement à l'aide d'un organe de manoeuvre 19.

Le bloc 16 est monté coulissant sur deux colonnes 20 solidaires du cadre 10. Le bloc 16 comporte des chambres 21 entourant les colonnes 20 qui elles comportent une partie de plus grand diamètre formant un piston 22. Des conduits 23, 24 pratiqués dans les colonnes 20 permettent d'amener un fluide sous pression dans les chambres 21 soit d'un côté, soit de l'autre côté du piston 22 pour provoquer un déplacement du bloc 16 le long de ces colonnes. Ce système permet d'appliquer un des outils 13, 14 de l'unité de reprofilage contre le rail avec une force déterminée.

Ainsi, avec un tel dispositif de reprofilage lorsque les conditions exigent le remplacement de l'outil 14 par l'outil 13, on procède aux opérations suivantes:
a) on relève l'unité de reprofilage à l'aide des vérins constitués par les chambres 21 du bloc 16 et le piston 22 et les colonnes 20 du cadre 10 pour que l'outil 14 ne soit plus en contact avec le rail.
b) On débloque à l'aide de l'organe de manoeuvre 19 le flasque 15.
c) On fait pivoter le support, ici constitué du flasque 15 et du carter 12 du moteur, de 180°. La figure 3 illustre le moteur et les meules pendant leur pivotement.
d) On vérouille le support dans cette nouvelle position à l'aide du doigt de blocage 17 entrant dans l'entaille b du flasque 15.
e) On applique la meule 13 contre le rail avec la force désirée à l'aide des vérins constitués par les chambres 21 et les colonnes 20, 22.

Il est évident que dans des variantes, le pivotement du support 12, 15, et donc du moteur et des meules autour d'un axe parallèle à l'axe longitudinal du rail 5, peut être motorisé et commandé depuis l'intérieur du véhicule ferroviaire, de même que le blocage et le déblocage des positions angulaires du support. Ainsi, l'échange de l'outil de travail s'effectue rapidement et entièrement depuis l'intérieur du véhicule tracteur.

Lorsque le véhicule ferroviaire est en gare au repos, il est possible de fixer le support 12, 15 dans des positions angulaires intermédiaires grâce aux entailles c, d du flasque 15.

Dans ces positions intermédiaires, l'axe des meules 13 respectivement 14 se trouvent à l'horizontale dans une position bien accessible facilitant leur remplacement.

Dans une variante de cette forme d'exécution, les moteurs 12 associés à un même rail 5, respectivement 5' pourraient être reliés rigidement les uns aux autres, les deux moteurs ne formant alors qu'un support et une seule unité de reprofilage comportant deux groupes de deux outils. Cette solution présente l'avantage de ne pas avoir des groupes d'outils supportés en porte-à-faux.

Une seconde forme d'exécution du dispositif de reprofilage est illustrée aux figures 6 et 7. Ici également l'unité de reprofilage est montée sur un chariot 30, formé d'un longeron 31 et de traverses 32, roulant sur les rails 33 de la voie par des roues à boudins 34. Comme dans la première forme d'exécution décrite, sans que cela soit à nouveau représenté sur cette figure, ce chariot 30 est relié à un véhicule ferroviaire pour être tracté le long de la voie ainsi que par des moyens permettant un déplacement en hauteur de ce chariot par rapport au véhicule pour mettre hors service le dispositif de reprofilage lors des déplacements haut le pied du véhicule ferroviaire.

Ici l'unité de reprofilage comporte également un moteur 35 dont le carter présente deux oreilles 36, 37 chacune reliée au longeron 31 par une bielle 38, 39 articulée formant ainsi un parallélogramme déformable. Un vérin 40 est disposé entre une patte 41 solidaire du longeron 31 et un point intermédiaire de la bielle 38 et permet ainsi de provoquer des déplacements en hauteur, parallèlement à lui-même du moteur 35 ce qui comme on le verra permet d'appliquer un outil contre le rail avec une force déterminée ou de le rétracter.

Le carter de ce moteur 35 présente un flasque 42 du côté où l'arbre moteur 43 émerge. Cet arbre moteur 43 est tourillonné dans la paroi d'un boîtier 44, dont une face plane est appliquée contre la face libre du flasque 42, et se termine par un pignon conique 45.

La position angulaire du boîtier 44 par rapport au moteur est fixée à l'aide d'un doigt de blocage 52, soumis à l'action d'un ressort 53, coopérant avec des perçages borgnes 54 du boîtier 44. Un organe de manoeuvre 55 permet de libérer le doigt de blocage pour modifier ta position angulaire du boîtier 44 par rapport au moteur. Dans cette forme d'exécution le boîtier 44 constitue le support déplaçable angulairement sur lequel est monte le groupe d'outils de reprofilage.

Ici également le groupe d'outils de reprofilage comporte deux meules lapidaires de diamètres différents 46, 47 portées par des arbres 48, 49 pivotés dans le boîtier 44. Les arbres 48, 49 et l'arbre moteur 43 sont coplanaires. Chacun des arbres 48 et 49 comporte un pignon conique 50, 51 en prise avec le pignon conique 45 de l'arbre moteur 43 pour l'entraînement en rotation des meules 46, 47.

Dans cette exécution également seul un des outils d'un groupe d'outils de reprofilage est en position de travail à un moment donné et le passage d'un outil à partir de la position d'attente jusqu'en position de travail s'effectue par la rotation du boîtier 44 autour de l'arbre moteur 43. Des positions intermédiaires du support 44 peuvent également être prévues pour le remplacement d'une meule. Dans cette position intermédiaire l'axe d'un outil est alors situé approximativement horizontalement dans une position accessible et pratique pour son remplacement.

Cette forme d'exécution présente l'avantage que le moteur 35 entraînant en rotation un groupe de meules 46, 47 n'effectue par rapport au chariot 30 que des déplacements de translation de faibles amplitudes ce qui facilite son branchement électrique. Un autre avantage réside dans le fait que les engrenages 45, 50, 51 peuvent constituer si désiré un réducteur, la vitesse de rotation des meules 46, 47 étant alors différente de celle de l'arbre moteur 43, voire differéntes entre elles.

Dans cette exécution également on peut motoriser le blocage et le déblocage de la position angulaire du boîtier 44 ainsi que son entraînement en rotation autour de l'arbre moteur 43. Un autre avantage de cette exécution réside dans le fait que le support est plus léger ce qui en facilite l'entraînement en rotation.

Les figures 8 et 9 illustrent une variante de cette forme d'exécution dans laquelle le groupe d'outils de reprofilage comporte quatre meules 56, 57, 58,, 59 chacune portée par un arbre tourillonné dans une paroi d'un boîtier 60 et engrenant par des pignons 61, 62, 63, 64 avec le pignon 45 de l'arbre moteur 43. Le même système de blocage 52, 53, 54, 55 est utilisé pour fixer les positions respectives du boîtier 60.

Dans une telle exécution, on peut prévoir deux meules lapidaires de grands diamètres 57, 59, pour le reprofilage du champignon du rail, présentant des grains ou dureté différents la plus dure étant utilisée pour le travail de dégrossissage et la moins dure pour la finition. Il en va de même des meules lapidaires 56, 58 de plus faible diamètre utilisées pour la rectification des aiguillages.

Dans la variante illustrée à la figure 10 le boîtier 65 constituant le support déplaçable angulairement autour de l'arbre moteur 43 porte deux outils rotatifs, une meule 66 entraînée en rotation par un axe 67 et un pignon 68 en prise avec le pignon moteur 45; et une fraise 69 entraînée en rotation par un axe 70 et un pignon 71 en prise également avec le pignon moteur 45. Ce boîtier porte encore deux outils fixes tels que des rabots 72, 73 ou sabots abrasifs. Dans cette variante, l'un des outils statiques 72 est prévu pour être en contact avec le rail 33 lors d'un déplacement du boîtier 65 par rapport à ce rail dans le sens de la flèche F tandis que l'autre outil statique 73 est prévu pour un déplacement relatif en sens inverse.

On voit ainsi que les outils de reprofilage d'un même groupe peuvent être très différents les uns des autres et adaptés chacun à un travail particulier devant être effectué sur le rail.

Il est évident que le nombre d'outils de reprofilage porté par un même support n'est pas limité à quatre mais pourrait être supérieur. Grâce aux engrenages ou pignons entraînant les outils rotatifs, le rapport de réduction entre l'arbre de chaque outil et l'arbre moteur peut être adapté au type d'outils utilisés pour avoir une vitesse de rotation optimale de celui-ci.

En outre, chacun des arbres d'entraînement des outils rotatifs peut comporter un embrayage ou un accouplement à crabots permettant d'entraîner relativement un ou plusieurs outils seulement.

Dans la troisième forme d'exécution du dispositif de reprofilage illustrée à la figure 11, l'unité de reprofilage comporte un moteur 80 et deux supports déplaçables 81, 82 portant chacun un groupe d'outils de reprofilage. Cette unité de reprofilage est directement reliée au véhicule ferroviaire 83 qui en assure le guidage le long du rail 84.

Dans cette exécution, le carter du moteur 80 est relié au véhicule ferroviaire 83 d'une part par un vérin 85 permettant de relever l'unité de reprofilage et simultanément d'en appliquer un outil de chaque groupe contre le rail 84 avec une force déterminée pour le travail. Le carter de ce moteur 80 est d'autre part relié au véhicule ferroviaire 83 par un timon 86 pour une traction le long de la voie.

Le moteur 80 comporte des flasques 87, 88 situés à ses extrémités, traversés par l'arbre moteur 89. Les extrémités de cet arbre moteur 89 sont pivotées dans la paroi de boîtiers 81, 82 et se terminent par des oianons 90 respectivement 91. Des arbres 92, 93 perpendiculaires à l'arbre moteur 89 sont pivotés dans les boîtiers 81 respectivement 82 et portent à leur extrémité émergeant desdits boîtiers deux meules lapidaires 94, 95 et 96, 97 de diamètres différents. Chaque arbre 92, 93 porte une roue conique 98, 99 en prise avec les pignons moteurs 90, 91 respectivement.

Comme dans la forme d'exécution précédente, chaque support 81, 82 est déplaçable angulairement par rapport au moteur 80 et donc par rapport au véhicule ferroviaire 83 autour de l'arbre moteur 89, une face plane de chaque boîtier 81, 82 étant en appui contre le flasque 87 respectivement 88 dudit moteur 80.

Dans cette exécution, chaque boîtier 81, 82 comporte une denture circulaire 100, 101 située dans un plan parallèle aux flasques 87 88. Un moteur 102, 103 fixé sur le flasque 87 respectivement 88 .entraîne un pignon 104, 105 en prise avec la denture 100, respectivement 101 pour l'entraînement en rotation et le positionnement des boîtiers 81, 82.

Un doigt de blocage 106, 109 actionné par un électro-aimant 107, 110 coopérant avec des trous borgnes 108, 111 permet le blocage de la position angulaire des boîtiers 81, 82 par rapport au moteur 80.

Dans la quatrième forme d'exécution du dispositif de reprofilage (figures 12, 13) l'unité de reprofilage est montée sur un chariot 120 analogue au chariot 30 de la seconde forme d'exécution, roulant le long de la voie à l'aide de roues à boudins et tracté par un véhicule ferroviaire. Des moyens sont également prévus pour permettre des déplacements en hauteur de ce chariot par rapport au véhicule. Ces moyens sont de types bien connus et ne sont pas illustrés dans cette forme d'exécution.

Le chassis de ce chariot 120 comporte deux glissières 121 transversales formées par des poutres en U dont les parties dorsales se font face. Un portique 122 est fixé à l'aide de goujons 123 sur ces glissières 121 dans une position telle qu'un outil de l'unité de reprofilage soit situé, lorsqu'il est en position de travail, au dessus du rail 124.

L'unité de reprofilage comporte un moteur électrique 125 dont l'arbre d'entraînement 126 est tourillonné dans la paroi d'un boîtier 127 servant de support à un groupe d'outils de reprofilage.

Cette unité de reprofilage est reliée au portique 122 par un vérin dont le piston 128 est solidaire d'une tige 129 articulée en 130 sur le portique et dont le cylindre 131 est solidaire du carter du moteur 125. Le cylindre 131 coulisse dans une douille fendue 132 présentant une patte de fixation 133 fixée à l'aide d'un boulon 134 à la partie supérieure du portique 122. Une fente 135 de forme circulaire permet de modifier l'inclinaison du moteur 125 et par conséquent de la meule par rapport au rail 124.

La partie frontale du moteur 125 d'où émerge l'arbre moteur 126 présente un flasque 136 portant un cliquet d'indexage 137 soumis à l'action d'un ressort 138 dont le doigt 139 coopère avec des encoches 140 pratiquées à la périphérie d'un disque 141, parallèle au flasque 136, du support ou boîtier 127.

L'extrémité de l'arbre moteur 126 porte un pignon d'entraînement 142 en prise avec deux autres pignons 143, 144 portés par des arbres d'entraînement 145, 146 tourillonnés dans le boîtier 127, formant entre eux et avec l'arbre d'entraînement des angles de 120°. Chaque arbre d'entraînement 145,146 porte à son extrémité libre émergeant hors du boîtier un outil rotatif, ici des meules lapidaires 147, 148.

Dans la position illustrée, l'axe de la meule 147 en position de travail est situé dans le plan longitudinal, vertical du rail 124 mais grâce à la fente 135 la meule 147 peut être inclinée autour de l'axe longitudinal du rail pour meuler des génératrices différentes de la surface du champignon du rail.

Dans cette exécution, lorsqu'une meule 147 est en position de travail, l'autre meule 148 est dans une position d'attente inactive qui est simultanément une position dans laquelle son remplacement s'effectue aisément.

Dans cet exemple, l'axe du moteur 125 est compris dans un plan perpendiculaire à l'axe longitudinal du rail mais dans une variante il pourrait être situé dans le plan vertical contenant l'axe longitudinal du rail 124. Dans cette variante, les glissières 121 seraient longitudinales et la position du rail illustrée en 124'.

Il est évident que l'entraînement en rotation du support 127 pour placer la meule 148 en position de travail et escamoter la meule 147 ainsi que l'actionnement du dispositif d'indexage 137, 138, 139 pour bloquer les positions de travail successives du boîtier peuvent être motorisés et commandés depuis l'intérieur du véhicule ferroviaire tractant le chariot 120.

Dans la cinquième forme d'exécution du dispositif de reprofilage illustrée aux figures 14 et 15 l'unité de reprofilage comportant un moteur 150 et un support déplaçable 151 portant un group d'outils de reprofilage est montée par l'intermédiaire d'un cadre 152 sur deux plaques 153 solidaires d'un chariot 154 guidé et tracté le long de la voie par un véhicule ferroviaire.

Le cadre 152 est fixé par des boulons 155 traversant une fente 156 des plaques 153 et peut ainsi être incliné de manière à modifier l'orientation de l'outil en position de travail par rapport au rail 157.

Ce cadre 152 comporte deux colonnes 158 présentant chacune un piston 159 situé dans une chambre 160 faisant partie du carter du moteur 150. Grâce aux vérins pneumatiques ou hydrauliques ainsi constitués, on a réalisé des moyens permettant d'appliquer un outil contre le rail avec une force déterminée; ces moyens permettent également de relever l'unité de reprofilage pour permettre le positionnement angulaire du support 151.

Ici également le support 151 peut se déplacer angulairement autour de l'arbre 161 du moteur 150. Un électro-aimant 162, ou un vérin, actionnant un verrou 163 coopérant avec des trous borgnes 164 du support 151 permet un blocage des positions succesives de travail du boîtier 151.

Dans cette forme d'exécution le groupe d'outils comporte une meule lapidaire 165 et une meule périphérique 166 montées sur des arbres 167, 168 tourillonnés dans le boîtier 151 et entraînés par l'arbre moteur 161 par l'intermédiaire d'engrenages 169,170,171 et 172.

Dans toutes les formes d'exécution décrites jusqu'ici tous les outils rotatifs portés par un support sont de préférence tous simultanément en rotation. Les outils rotatifs entraînés qui sont en position d'attente constituent alors un volant important permettant d'absorber les variations brusques de charge de l'outil en travail.

Toutes les formes d'exécution décrites permettent de substituer rapidement et facilement un outil en travail par un outil en attente pour tenir compte de son usure ou pour utiliser un outil particulièrement adapté à un genre de travail souhaité. Ainsi, les intervalles entre deux convois peuvent être utilisés au maximum pour le reprofilage des rails de la voie.

Grâce au dispositif de reprofilage selon l'invention, il n'est pas nécessaire de sauter lors du travail de la voie les aiguillages ou les passages à niveaux, le meulage peut continuer, et toute la voie peut être reprofilée.

## Revendications

1. Dispositif de reprofilage de la surface du châmpignon d'au moins un rail d'une voie ferrée comportant au moins une unité de reprofilage tractée le long de la voie par un véhicule ferroviaire, cette unité de reprofilage comportant un moteur (12) entraînant au moins un outil (13, 14) en rotation et présentant au moins un support (12, 15) déplaçable angulairement; des moyens (7) pour déplacer en hauteur l'unité de reprofilage par rapport audit véhicule ferroviaire (6) et des moyens (20 à 24) pour appliquer au moins un outil (13) de l'unité de reprofilage contre le rail (5), caractérisé par le fait que le support (12, 15) est pivoté autour d'un axe sur l'unité de reprofilage; par le fait que plusieurs outils (13, 14) de reprofilage formant un groupe d'outils sont montés sur ce support (12,15) de telle sorte que leurs faces ou arêtes de travail soient situées dans des plans différents; et par le fait qu'il comporte des moyens (19) pour positionner le support et de blocage des positions pour lesquelles au moins l'un desdits outils (13) de reprofilage du groupe d'outils est situé en position de travail, coopérant avec le rail (5), les autres outils (14) du même groupe d'outils étant de ce fait en position d'attente, hors de contact d'avec le rail (5).

2. Dispositif selon la revendication 1, caractérisé par le fait que chaque groupe d'outils comporte au moins deux types d'outils (13, 14) différents.

3. Dispositif selon la revendication 1 ou la revendication 2, caractérisé par le fait que les outils d'un même groupe d'outils (13,14) sont tous des outils rotatifs.

4. Dispositif selon la revendication 3, caractérisé par le fait que les outils d'un même groupe d'outils sont tous des meules (13,14).

5. Dispositif selon la revendication 4, caractérisé par le fait que chaque groupe d'outils comporte des meules (13, 14) de diamètres différents et de duretés différentes.

6. Dispositif selon la revendication 4, caractérisé par le fait que chaque groupe d'outils comporte au moins une meule lapidaire (165) et au moins une meule périphérique (166).

7. Dispositif selon l'une des revendications 1 à 3, caractériesé par le fait que chaque groupe d'outils comporte au moins un outil rotatif (66, 69) et au moins un outil fixe (72, 73).

8. Dispositif selon l'une des revendications 1 à 3, caractérisé, par le fait que chaque groupe d'outils (66, 69, 72, 73) comporte des outils fixes (72, 73) dont l'arête de coupe présente des formes différentes.

9. Dispositif selon la revendication 3, caractérisé par le fait que le support est constitué par le moteur (12) d'entraînement du groupe d'outils dont l'arbre traversant (11) porte à chacune de ses extrémités un outil rotatif (13,14).

10. Dispositif selon la revendication 1, caractérisé par le fait que le support est constitué par un boîtier (44) monté pivotant.

11. Dispositif selon la revendication 10, caractérisé par le fait que le boîtier (44) pivote autour de l'arbre moteur (43) du moteur (35) d'entraînement en rotation d'au moins un outil rotatif (46, 47) du groupe d'outils.

12. Dispositif selon la revendication 3, caractérisé par le fait que tous les outils (13, 14) d'une unité de meulage sont entraînés simultanément en rotation.

13. Dispositif selon la revendication 3, caractérisé par le fait que la liaison d'entraînement en rotation d'au moins un outil comporte un embrayage ou un accouplement à crabots.

14. Dispositif selon la revendication 3, caractérisé par le fait que les rapports de réduction des liaisons d'entraînement (169, 170; 171, 172) des outils rotatifs (166; 165) d'un même groupe sont différents.

## Patentansprüche

1. Vorrichtung zum Nachprofilieren der Oberfläche des Kopfes wenigstens einer Eisenbahnschiene, mit wenigstens einer Nachprofiliereinheit, die von einem Eisenbahnfahrzeug längs des Schienenweges gezogen wird, wobei diese Nachprofiliereinheit einen Motor (12) umfasst, der wenigstens ein Werkzeug (13, 14) in Rotation zieht und die Einheit wenigstens einen im Winkel verstellbaren Träger (12, 15) aufweist; mit Mitteln (7) zur Höhenverstellung der Nachprofiliereinheit gegenüber dem Schienenfahrzeug (6) und mit Mitteln (20 bis 24) zum Ansetzen wenigstens eines Werkzeuges (13) der Nachprofiliereinheit an der Schiene (5), dadurch gekennzeichnet, dass der Träger (12, 15) um eine Achse auf der Nachprofiliereinheit verschwenkt wird; dass mehrere Nachprofilierwerkzeuge (13, 14), die eine Werkzeuggruppe bilden, auf diesem Träger (12, 15) derart montiert sind, dass sich ihre Arbeitsflächen oder -kanten in unterschiedlichen Ebenen befinden; und dass sie Mittel (19) zum Positionieren des Trägers und zum Festlegen der Stellungen wenigstens eines der Nachprofilierwerkzeuge (13) der Werkzeuggruppe in Arbeitsstellung und in Zusammenwirkung mit der Schiene (5) besitzt, während die anderen Werkzeuge (14) derselben Werkzeuggruppe sich aus diesem Grund in Bereitschaftsstellung ausser Berührung mit der Schiene befinden.

2. Vorrichtung nach Anspruch 1, dadurch gekennzeichnet, dass jede Werkzeuggruppe wenigstens zwei Arten von unterschiedlichen Werkzeugen (13, 14) umfasst.

3. Vorrichtung nach Anspruch 1 oder 2, dadurch gekennzeichnet, dass alle Werkzeuge ein und derselben Gruppe von Werkzeugen (13, 14) Drehwerkzeuge sind.

4. Vorrichtung nach Anspruch 3, dadurch gekennzeichnet, dass alle Werkzeuge ein und derselben Gruppe von Werkzeugen Schleifwerkzeuge (13,14) sind.

5. Vorrichtung nach Anspruch 4, dadurch gekennzeichnet, dass jede Gruppe von Werkzeugen Schleifscheiben (14, 14) mit unterschiedlichen Durchmessern und unterschiedlichen Härten umfasst.

6. Vorrichtung nach Anspruch 4, dadurch gekennzeichnet, dass jede Gruppe von Werkzeugen wenigstens eine Läppschleifscheibe (165) und wenigstens eine Umfangsschleifscheibe (166) umfasst.

7. Vorrichtung nach einem der Ansprüche 1 bis 3, dadurch gekennzeichnet, dass jede Gruppe von Werkzeugen wenigstens ein Drehwerkzeug (66, 69) und wenigstens ein feststehendes Werkzeug (72, 73) umfasst.

8. Vorrichtung nach einem der Ansprüche 1 bis 3, dadurch gekennzeichnet, dass jede Gruppe von Werkzeugen (66, 69, 72, 73) feststehende Werkzeuge (72, 73) aufweist, deren Schneide verschiedene Formen aufweist.

9. Vorrichtung nach Anspruch 3, dadurch gekennzeichnet, dass der Träger vom Antriebsmotor (12) der Gruppe von Werkzeugen gebildet ist, dessen durchgehende Welle (11) an jedem ihrer Enden ein Drehwerkzeug (13, 14) trägt.

10. Vorrichtung nach Anspruch 1, dadurch gekennzeichnet, dass der Träger aus einem schwenkbar gelagerten Gehäuse (44) besteht.

11. Vorrichtung nach Anspruch 10, dadurch gekennzeichnet, dass das Gehäuse (44) um die Antriebswelle (43) des Motors (35) für den Drehantrieb wenigstens eines Drehwerkzeuges (46, 47) der Gruppe von Werkzeugen schwenkbar ist.

12. Vorrichtung nach Anspruch 3, dadurch gekennzeichnet, dass alle Werkzeuge (13, 14) einer Schleifeinheit gleichzeitig drehend angetrieben werden.

13. Vorrichtung nach Anspruch 3, dadurch gekennzeichnet, dass die Verbindung für den Drehantrieb wenigstens eines Werkzeugs eine ausrückbare Kupplung oder eine Klauenkupplung aufweist.

14. Vorrichtung nach Anspruch 3, dadurch gekennzeichnet, dass sich die Untersetzungsverhältnisse der Antriebsverbindungen (169, 170; 171, 172) der Drehwerkzeuge (166; 165) ein und derselben Gruppe unterscheiden.

## Claims

1. Reprofiling device of the surface of the head of at least one rail of the railroad track comprising at least one reprofiling unit driven along the track by means of a railroad vehicle; this reprofiling unit comprising a motor (12) driving at least one tool (13, 14) in rotation and presenting at least one support (12,15) displaceable angularly; means (7) to displace in height the reprofiling unit with respect to the said railroad vehicle (6) and means (20-24) to apply at least one tool (13) of the reprofiling unit against the rail (5), characterized by the fact that the support (12, 15) is pivoted around an axis onto the reprofiling unit; by the fact that several reprofiling tools (13, 14) forming one group of tools are mounted on this support (12, 15) in such a way that their faces or working edges be located in different plans; and by the fact that it comprises means (19) to position the support and to lock the positions for which at least one of the said reprofiling tools (13) of the group of tools is located in working position, cooperating with the rail (5), the other tools (14) of the same group of tools being therefore in waiting position, out of contact from the rail.

2. Device according to claim 1, characterized by the fact that each group of tools comprises at least two different types of tools (13,14).

3. Device according, to claim 1 or to claim 2, characterized by the fact that the tools of a same group of tools (13, 14) are all rotative tools.

4. Device according to claim 3, characterized by the fact that the tools of a same group of tools are all grinding wheels (13, 14).

5. Device according to claim 4, characterized by the fact that each group of tools comprises grinding wheels (13, 14) of different diameters and of different hardnesses.

6. Device according to claim 4, characterized by the fact that each group of tools comprises at least one radial grinding wheel (165) and at least one peripheral grinding wheel (166).

7. Device according to one of the claims 1 to 3, characterized by the fact that each group of tools comprises at least one rotative tool (66, 69) and at least one fixed tool (72, 73).

8. Device according to one of the claims 1 to 3, characterized by the fact that each group of tools (66, 69, 72, 73) comprises static tools (72, 73) the cutting edges of which presents different shapes.

9. Device according to claim 3, characterized by the fact that the support is constituted by a driving motor (12) of a group of tools the through shaft (11) of which carries at each of its ends a rotative tool (13, 14).

10. Device according to claim 1, characterized by the fact that the support is constituted by a housing (44) mounted pivotally.

11. Device according to claim 10, characterized by the fact that the housing (44) pivots around the motor shaft (43) of a driving in rotation motor (35) of at least one rotative tool (46, 47) of a group of tools.

12. Device according to claim 3, characterized by the fact that all tools (13,14) of a grinding unit are simultaneously driven in rotation.

13. Device according to claim 3, characterized by the fact that the driving linkage for the rotation of at least one tool comprises a clutch or a claw coupling.

14. Device according to claim 3, characterized by the fact that the reduction ratios of the driving linkages (169, 170; 171, 172) of the rotative tools (166; 165) of a same group are different.
